# EUROPÄISCHE PATENTSCHRIFT

(11) **EP 1 894 300 B1**
(45) Veröffentlichungstag und Bekanntmachung des Hinweises auf die Patenterteilung: **01.10.2008**
(21) Anmeldenummer: 06743161.9
(22) Anmeldetag: 14.06.2006
(51) Int. Cl.: H03K 17/687, G09G 3/32

(54) **STROMQUELLENANORDNUNG UND VERFAHREN ZUM BETREIBEN EINER ELEKTRISCHEN LAST**
POWER SUPPLY SYSTEM AND METHOD FOR THE OPERATION OF AN ELECTRICAL LOAD
SYSTEME DE SOURCE DE COURANT ET PROCEDE POUR FAIRE FONCTIONNER UNE CHARGE ELECTRIQUE

(30) Priorität: 20.06.2005 DE 102005028403
(43) Veröffentlichungstag der Anmeldung: 05.03.2008
(73) Patentinhaber: Austriamicrosystems AG, A-8141 Unterpremstätten (AT)
(72) Erfinder: TRATTLER, Peter, A-8055 Graz (AT)
(74) Vertreter: Epping - Hermann - Fischer
(86) Internationale Anmeldenummer: PCT/EP2006/005749
(87) Internationale Veröffentlichungsnummer: WO 2006/136321

(56) Entgegenhaltungen:
- EP-A- 0 542 480
- US-A- 6 160 354
- US-A1- 2004 124 889

## Beschreibung

Die vorliegende Erfindung betrifft eine Stromquellenanordnung, deren Verwendung sowie ein Verfahren zum Betreiben einer elektrischen Last.

Stromquellenanordnungen dienen beispielsweise dazu, eine oder mehrere elektrische Lasten mit elektrischer Energie zu versorgen. Dabei können beispielsweise mehrere Serienschaltungen, umfassend je eine Stromquelle und je eine zugeordnete Last, vorgesehen sein. Werden die derart parallel geschalteten Zweige mit einer gemeinsamen Versorgungsspannung versorgt, so kann es wünschenswert sein, die Versorgungsspannung zu regeln. Dabei kann beispielsweise die über jeder Stromsenke abfallende Spannung gemessen und anschließend die minimale der Stromsenkenspannungen bestimmt werden. Diese geringste Stromsenkenspannung wird mit einem Sollwert verglichen und in Abhängigkeit vom Vergleichsergebnis wird die Versorgungsspannung variiert. Dadurch ist sichergestellt, dass die minimale über den Stromsenken abfallende Spannung zumindest dem Schwellwert entspricht. Dadurch arbeiten alle Stromquellen in einem vorgegebenen Spannungsbereich.

Aufgabe der vorliegenden Erfindung ist es, eine Stromquellenanordnung sowie ein Verfahren zum Betreiben einer elektrischen Last anzugeben, bei denen ein einfacher Schaltungsaufbau bei gutem Wirkungsgrad möglich ist.

Erfindungsgemäß wird die Aufgabe bezüglich der Vorrichtung durch eine Stromquellenanordnung mit den Merkmalen des Patentanspruchs 1 gelöst.

Bezüglich des Verfahrens wird die Aufgabe durch ein Verfahren mit den Merkmalen des Patentanspruchs 18 gelöst.

Vorteilhafte Weiterbildungen des vorgeschlagenen Prinzips sind jeweils Gegenstand der abhängigen Ansprüche.

Die vorgeschlagene Stromquellenanordnung umfasst eine Stromquelle und ein damit verbundenes Mittel zum Anschließen einer elektrischen Last. Die Stromquelle und das Mittel zum Anschließen einer elektrischen Last sind so miteinander verbunden, dass ein gemeinsamer Strompfad bei angeschlossener elektrischer Last gebildet ist. Mit dem Mittel zum Anschließen einer elektrischen Last ist ein Spannungsabgriffsknoten gekoppelt. Dieser ist so ausgelegt, dass daran eine über der elektrischen Last und/oder der Stromquelle abfallende Spannung oder ein davon abgeleitetes Signal abgreifbar ist. Ein Vergleicher ist mit seinem ersten Eingang mit dem Abgriffsknoten verbunden. Ein zweiter Eingang des Vergleichers ist zum Zuführen einer Referenzschwelle eingerichtet. Ein Ausgang des Vergleichers ist an einen Steuereingang eines Transistors angeschlossen. Der Transistor hat eine gesteuerte Strecke, die zwischen eine Signalleitung und einen Bezugspotenzialanschluss geschaltet ist. Ein Gleichspannungsregler, beispielsweise ein DC/DC-Konverter, ist an einem Eingang zum Zuführen einer Eingangsspannung ausgelegt. Ein Ausgang des Gleichspannungsreglers ist mit dem Mittel zum Anschließen der elektrischen Last verbunden. Ein Rückführungseingang des Gleichspannungsreglers ist an die Signalleitung angeschlossen.

Wenn über der Stromquelle eine zu geringe Spannung abfällt, wird die Signalleitung nach unten gezogen. Somit wird auch der Rückführungseingang des Gleichspannungsreglers nach unten gezogen. Das führt dazu, dass der Gleichspannungsregler dies dadurch kompensiert, dass seine Ausgangsspannung zunimmt, um wieder die korrekte Rückführungsspannung am Rückführungseingang zu erhalten.

Selbstverständlich können anstelle eines Zweigs, umfassend eine Stromquelle und Mittel zum Anschließen einer elektrischen Last, auch mehreren solcher Zweige vorgesehen sein. Dabei ist bevorzugt jedem Zweig, umfassend ein Mittel zum Anschließen einer elektrischen Last und eine zugeordnete Stromquelle, je ein Vergleicher mit nachgeschaltetem Transistor zugeordnet. Gemeinsam ist allen Zweigen jedoch die Signalleitung und der Gleichspannungsregler.

Bevorzugt ist zumindest eine weitere Stromquelle und zumindest ein weiteres Mittel zum Anschließen einer elektrischen Last vorgesehen, das mit der zumindest einen weiteren Stromquelle verbunden ist. Zumindest ein weiterer Spannungsabgriffsknoten ist mit dem zumindest einen weiteren Mittel zum Anschließen einer elektrischen Last gekoppelt. Zumindest ein weiterer Vergleicher mit einem ersten Eingang, der mit dem zumindest einen weiteren Abgriffsknoten verbunden ist, und mit einem zweiten Eingang eingerichtet zum Zuführen zumindest einer weiteren Referenzquelle ist vorgesehen. Daran ist zumindest ein weiterer Transistor angeschlossen, der lastseitig mit der gemeinsamen Signalleitung verbunden ist.

Wenn nunmehr über irgendeiner der Stromquellen eine zu geringe Spannung abfällt, zieht diese über den Vergleicher und den Transistor die gemeinsame Signalleitung nach unten. Somit wird auch der Rückführungseingang des Gleichspannungsreglers nach unten gezogen, was von dem Gleichspannungsregler durch Erhöhen der Versorgungsspannung an seinem Ausgang kompensiert wird, solange, bis die Spannung am Rückführungseingang wieder dem gewünschten Sollwert entspricht.

Das vorgeschlagene Prinzip zeichnet sich insbesondere durch einen hohen Wirkungsgrad aus. Die vorgeschlagene Schaltung kann in einfacher Weise und in kleiner Bauform realisiert werden. Weiterhin zeichnet sie sich dadurch aus, dass sie leicht erweitert, kaskadiert und beinahe beliebig konfiguriert werden kann. Jede beliebige Anzahl von Stromquellen kann hinzugefügt werden, ohne dass zusätzliche Stromkreise nötig wären, sogar über verschiedene Halbleiterchips hinweg. Zwischen mehreren Stromquellen ist nur eine einzige Leitung erforderlich, nämlich die hier als Signalleitung bezeichnete Leitung. Wenn jeweils mehrere unterschiedliche Lasttypen angesteuert werden sollen, beispielsweise rote, grüne und blaue (RGB) light-emitting diodes, abgekürzt LEDs, so können die Stromquellen bevorzugt in Gruppen angeordnet sein, derart, dass für jeden Lasttyp eine gemeinsame Signalleitung vorgesehen ist.

Die Referenzschwellen können gleich oder verschieden sein.

Die elektrischen Lasten umfassen je zumindest eine Leuchtdiode oder eine Serienschaltung mehrerer Leuchtdioden.

Alternativ können die Zweige, umfassend je eine Stromquelle und ein Mittel zum Anschließen einer elektrischen Last, gruppenweise so zusammengefasst sein, dass zwischen die Abgriffsknoten einer solchen Gruppe und den Vergleicher ein Mittel zum Auswählen einer minimalen Eingangsspannung geschaltet ist.

Wenn unterschiedliche Typen elektrischer Lasten angesteuert werden sollen, so kann für jeden Typ elektrischer Lasten je eine gemeinsame Signalleitung vorgesehen sein. Beispielsweise können die Typen von Lasten Leuchtdioden mit unterschiedlicher Farbe sein, beispielsweise rote, grüne und blaue Leuchtdioden.

Der Spannungsabgriffsknoten kann so mit dem Mittel zum Anschließen einer elektrischen Last gekoppelt sein, dass der Spannungsabgriffsknoten an einem Steueranschluss eines Stromquellentransistors gebildet ist, wobei die gesteuerte Strecke des Stromquellentransistors in einem gemeinsamen Strompfad mit dem Mittel zum Anschließen der elektrischen Last gebildet ist. Dies hat gegenüber einem Spannungsabgriff zwischen Stromquelle und elektrischer Last den Vorteil, dass bei Fertigungsschwankungen der Transistorparameter ein sichererer Signalabgriff gewährleistet ist.

Der Vergleicher kann einen Operationsverstärker umfassen. Die Kombination aus Vergleicher und nachgeschaltetem Transistor ist bevorzugt so ausgelegt, dass bei unterschiedlichen Eingangspegeln am Eingang des Vergleichers nicht ein schnelles Kippen des Ausgangspegels auf einen Extremwert erfolgt, sondern dass vielmehr am Ausgang ein zur Differenz am Eingang proportionales Signal bereitgestellt wird. Das bedeutet, dass bevorzugt eine endliche Verstärkung vorgesehen ist. Diese Verstärkung kann in Ampere pro Volt angegeben werden (Stromausgang zu Spannungseingang).

Der Gleichspannungsregler umfasst bevorzugt einen so genannten DC/DC-Wandler. Dieser ist bevorzugt als so genannter induktiver Buck Converter oder Abwärtswandler, Boost Converter oder Aufwärtswandler, Buck/Boost-Wandler, kapazitive Ladungspumpe, LDO (Linearregler) oder Ähnliches ausgebildet.

Zur Stabilisierung des Regelkreises des Gleichspannungswandlers ist bevorzugt ein Tiefpassfilter vorgesehen.

Minimale und maximale Grenzen für die Ausgangsspannung des Gleichspannungswandlers können exakt durch Widerstands-Teilerverhältnisse eingestellt werden. Dadurch kann mit Vorteil erreicht werden, dass selbst dann, wenn eine elektrische Last ausfällt, die Versorgungsspannung am Ausgang des Gleichspannungswandlers stets innerhalb der vorgegebenen Grenzen für diese Ausgangsspannung bleibt.

Das vorgeschlagene Prinzip ist bevorzugt allgemein für Beleuchtungsanwendungen geeignet. Insbesondere ist das vorgeschlagene Prinzip zur Rückseitenbeleuchtung von Liquid Crystal Displays, LCD, geeignet. Bevorzugt ist das vorgeschlagene Prinzip bei solchen Beleuchtungsanwendungen einsetzbar, bei denen mehrere LED-Serienschaltungen bzw. -Ketten vorgesehen sind.

Die Erfindung wird nachfolgend an mehreren Ausführungsbeispielen anhand der Zeichnungen näher erläutert.

Es zeigen:
Figur 1 ein Ausführungsbeispiel einer Stromquellenanordnung nach dem vorgeschlagenen Prinzip anhand eines Schaltplans,
Figur 2 ein weiteres Ausführungsbeispiel einer Stromquellenanordnung nach dem vorgeschlagenen Prinzip anhand eines Schaltbildes,
Figur 3 ein Ausführungsbeispiel einer Anordnung mit Gleichspannungsregler nach dem vorgeschlagenen Prinzip,
Figur 4 ein weiteres Ausführungsbeispiel einer Stromquellenanordnung nach dem vorgeschlagenen Prinzip,
Figur 5 ein anderes Ausführungsbeispiel einer Stromquellenanordnung nach dem vorgeschlagenen Prinzip,
Figur 6 ein Ausführungsbeispiel einer Stromquellenanordnung nach dem vorgeschlagenen Prinzip mit unterschiedlichen Lasttypen,
Figur 7 ein erstes Ausführungsbeispiel einer Vergleicher-Transistor-Anordnung,
Figur 8 ein anderes Ausführungsbeispiel einer Vergleicher-Transistor-Anordnung,
Figur 9 ein noch weiteres Ausführungsbeispiel einer Vergleicher-Transistor-Anordnung zum Einsatz in einer Schaltung nach einer der Figuren 1, 2, 4 bis 6, und
Figur 10 ein Ausführungsbeispiel für einen am Steuereingang des Stromquellentransistors gebildeten Spannungsabgriffsknoten nach dem vorgeschlagenen Prinzip.

Figur 1 zeigt eine Stromquellenanordnung nach dem vorgeschlagenen Prinzip. Eine Stromquelle 1 ist in einem gemeinsamen Strompfad mit einem Mittel 2 zum Anschließen einer elektrischen Last 3 verbunden. Zwischen der Stromquelle 1 und der elektrischen Last 3 ist ein Spannungsabgriffsknoten 4 gebildet. Der Spannungsabgriffsknoten 4 ist mit einem invertierenden Eingang eines Vergleichers 5 verbunden. Ein weiterer Eingang des Vergleichers 5 ist mit Bezugszeichen 6 versehen, nicht-invertierend ausgebildet und zum Zuführen einer Referenzschwelle V_{c} ausgelegt. Der Ausgang des Vergleichers 5 ist mit dem Steuereingang eines zugeordneten Transistors 7 verbunden. Transistor 7 kann ein MOSFET oder Bipolartransistor sein. Die gesteuerte Strecke des Transistors 7 ist zwischen eine gemeinsame Signalleitung 8 und einen Bezugspotenzialanschluss 9 geschaltet. Die Signalleitung 8 ist mit einem Rückführungseingang eines Gleichspannungsreglers 10 zu dessen Ansteuerung verbunden. Der Gleichspannungsregler 10 hat einen Eingang 11 zum Zuführen einer Eingangsspannung und einen Ausgang 12 zum Bereitstellen einer Versorgungsspannung VDD in Abhängigkeit von der Eingangsspannung und dem Pegel der gemeinsamen Signalleitung 8. Dieser Ausgang 12 des Gleichspannungsreglers 10 ist mit einer weiteren Klemme 2' des Anschlusses zum Anschließen der elektrischen Last 3 verbunden.

In Analogie zu dem Stromzweig, umfassend die elektrische Last 3 und die Stromquelle 1, sind weitere Stromzweige, umfassend je eine weitere elektrische Last 13, 23, und eine weitere Stromquelle 20, 21 vorgesehen. Dabei ist jeweils ein Anschluss der elektrischen Lasten 3, 13, 23 mit dem Ausgang 12 des Gleichspannungsreglers verbunden. An jedem dieser Zweige, umfassend eine elektrische Last 3, 13, 23 und eine Stromquelle 1, 20, 21, ist über den jeweiligen Spannungsabgriffsknoten 4, 14, 24 ein Vergleicher 5, 15, 25 mit nachgeschaltetem Transistor 7, 17, 27 angeschlossen. Jeder dieser Transistoren 7, 17, 27 ist mit einem Lastanschluss an die gemeinsame Signalleitung 8 angeschlossen, die eine Rückführspannung UV führt.

Das Signal UV der gemeinsamen Signalleitung steuert die Versorgungsspannung VDD. Wenn eine der Stromquellen 1, 20, 21 eine zu geringe Spannung (eine Spannung unter dem Vergleichspotential V_{c}) hat, wird die Leitung 8 bezüglich der Spannung UV etwas nach unten gezogen. Somit wird auch die Spannung am Rückführungseingang des Gleichspannungsreglers 10 nach unten gezogen. Dies wird vom Gleichspannungsregler 10 dadurch kompensiert, dass die Spannung VDD am Ausgang 12 erhöht wird. Die Spannung VDD am Ausgang wird solange erhöht, bis die korrekte Spannung UV am Rückführeingang anliegt.

Der Gleichspannungsregler 10 kann jeder einstellbare DC/DC-Wandler sein. Dies dient zur Ansteuerung der Lasten 3, 13, 23 mit hohem Wirkungsgrad. Beispielsweise kann der Spannungsregler 10 ein induktiver Buck-, Boost-, Buck/Boost-Regler oder eine kapazitive Ladungspumpe oder ein einfacher Längsregler sein.

Die Schaltung gemäß Figur 1 hat einen einfachen Schaltungsaufbau, der insbesondere in integrierter Schaltungstechnik mit geringem Flächenbedarf realisierbar ist. Die Schaltung kann leicht mit zusätzlichen Zweigen erweitert, kaskadiert und konfiguriert werden. Es kann eine beliebige Anzahl von Stromquellen hinzugefügt werden, wofür keine zusätzlichen Stromkreise nötig sind. Eine vorteilhafte Besonderheit der Schaltung nach Figur 1 ist es, dass nur eine Leitung, nämlich die gemeinsame Signalleitung 8, zur Kopplung der einzelnen Stromquellenzweige miteinander erforderlich ist.

Figur 2 zeigt ein weiteres Ausführungsbeispiel einer Stromquellenanordnung nach dem vorgeschlagenen Prinzip, die mit der Schaltung gemäß Figur 1 in den verwendeten Bauteilen und deren vorteilhafter Verschaltung miteinander weitgehend übereinstimmt. Insoweit wird die Beschreibung der Schaltung an dieser Stelle nicht wiederholt. Die elektrischen Lasten 3, 13, 23 sind bei Figur 2 je als Serienschaltung mehrerer Licht emittierender Dioden, LEDs 30, 31; 32, 33; 34, 35 ausgeführt. Die Stromquellen 1, 20, 21 sind bei Figur 2 mit je einem Stromquellentransistor 36 ausgeführt, dessen gesteuerte Strecke zwischen den jeweiligen Abgriffsknoten 4, 14, 24 und je einen gegen Bezugspotenzial geschalteten Widerstand 37 geschaltet. Der Steuereingang des Stromquellentransistors 36 ist mit dem Ausgang eines Differenzverstärkers 38 verbunden, der zwei Eingänge hat. Ein Eingang ist als Anschluss zum Zuführen einer Bezugsschwelle ausgebildet, während der andere Eingang mit demjenigen Lastanschluss des Transistors 36 verbunden ist, der gegen den Widerstand 37 geschaltet ist. Der Gleichspannungsregler 10 ist bei Figur 2 der Übersichtlichkeit wegen nicht eingezeichnet.

Gegenüber einer herkömmlichen Stromquelle ist die Stromquelle 36, 37, 38 gemäß Figur 2 besonders im Hinblick auf Stabilität und Einstellbarkeit vorteilhaft.

Figur 3 zeigt ein anderes Ausführungsbeispiel eines Gleichspannungswandlers zum Einsatz bei den Schaltungen gemäß Figuen 1 oder 2. Der eigentliche DC/DC-Wandler 39 hat einen Eingang 40 zum Zuführen einer Eingangsspannung, die gegen Bezugspotenzial 41 abfällt. Am Ausgang 42 wird die Versorgungsspannung VDD bereitgestellt. Die gemeinsame Signalleitung 8 ist nicht unmittelbar mit dem Rückführeingang 43 des Gleichspannungswandlers verbunden. Vielmehr ist ein Tiefpassfilter, umfassend einen Serienwiderstand 44 und eine nachgeschaltete, gegen Bezugspotenzial geschaltete Kapazität 45 vorgesehen. Dieses Tiefpassfilter 44, 45 ist über einen Koppelwiderstand 46 mit dem eigentlichen Rückführungseingang 43 verbunden. Außerdem ist ein Spannungsteiler 49 vorgesehen, der einen ersten Widerstand 47 und einen zweiten Widerstand 48 umfasst. Der erste Widerstand 47 ist zwischen den Ausgang 42 und den Rückführeingang 43 geschaltet. Der zweite Widerstand 48 ist zwischen den Rückführungseingang 43 und einen Bezugspotenzialanschluss geschaltet. Die Widerstände 47, 48 haben Widerstandswerte R1, R2. Der Widerstand 44 des Tiefpassfilters hat den Widerstandswert R4. Die Kapazität 45 des Tiefpassfilters hat den Kapazitätswert C1. Der Koppelwiderstand 46 hat den Widerstandswert R3.

Um den Regelkreis zu stabilisieren, wird das Tiefpassfilter, umfassend die Bauteile 44, 45, verwendet. Diese bilden den dominierenden Pol in der Übertragungsfunktion des Regelkreises. Die minimale Ausgangsspannung VDD_{MIN} am Ausgang 42 wird durch das Verhältnis der Widerstandswerte R1, R2 eingestellt. Die maximale Ausgangsspannung VDD_{MAX} am Ausgang 42 wird durch die Werte der Widerstände R1 bis R4 eingestellt. Vref ist die Spannung am Knoten 43, die der DC/DC-Konverter konstant hält.

Dabei gelten die folgenden Vorschriften: ${VDD}_{MIN} = Vref ⁢ \frac{{R}_{1} + {R}_{2}}{{R}_{2}}$ ${VDD}_{MAX} = Vref ⁢ \frac{\left({R}_{1}+{R}_{2}\right) | | ( {R}_{3} + {R}_{4} )}{{R}_{2} | | ( {R}_{3} + {R}_{4} )}$

Wenn demnach bei der Schaltung von Figur 2 beispielsweise eine der LED-Ketten 30, 31; 32, 33; 34, 35 bricht, wodurch die Rückführspannung UV auf Bezugspotential gezwungen wird, bleibt dennoch die Versorgungsspannung VDD innerhalb der vorgegebenen Grenzen VDD_{MIN} und VDD_{MAX}.

Figur 4 zeigt eine andere Weiterbildung der Schaltung von Figur 2. Diese entspricht jener weitgehend in Aufbau und vorteilhafter Verschaltung und wird insoweit an dieser Stelle nicht noch einmal beschrieben. Die Stromzweige, umfassend je eine Stromquelle, einen Vergleicher und einen Transistor, sind bei Figur 4 jeweils beispielhaft paarweise auf gemeinsamen monolithisch integrierten Chips 50, 51, 52 ausgebildet. Bei der Implementierung gemäß Figur 4 wird deutlich, dass trotz der Ausführung der einzelnen Zweige auf unterschiedlichen Chips dennoch eine gemeinsame Signalleitung 8 vorgesehen sein kann. Dabei sind keine zusätzlichen Schaltkreise nötig.

Figur 5 zeigt eine Weiterbildung der Schaltung von Figur 4, bei der das vorgeschlagene Prinzip mit dem Prinzip der Auswahl einer Minimalspannung kombiniert ist. Hierfür ist auf jedem der Chips 50', 51', 52' je eine Minimum-Auswahlschaltung 53, 54, 55 vorgesehen, deren Eingänge mit den Abgriffsknoten aller Zweige auf dem jeweiligen Chip verbunden sind. Der Ausgang des Minimum-Auswahlgliedes 53, 54, 55 ist mit einem gemeinsamen Vergleicher 56, 57, 58 auf jedem Chip verbunden, dessen Ausgang wiederum je einen gemeinsamen Transistor 59, 60, 61 auf jedem Chip ansteuert. Ein Lastanschluss dieses Transistors 59, 60, 61 ist wiederum an eine allen Chips 50', 51', 52' gemeinsame Signalleitung 8 angeschlossen. Dadurch kann die Flexibilität weiter erhöht werden. Es können Kanäle, die auf der Auswahl einer Minimalspannung beruhen, beliebig mit dem vorgeschlagenen Prinzip kombiniert werden.

Figur 6 zeigt eine andere Weiterbildung der Schaltung von Figur 4 an einem Beispiel. Die Chips 50 ", 51", 52" haben in diesem Beispiel je drei Zweige, umfassend je eine Stromquelle, einen Vergleicher und einen daran angeschlossenen Transistor. Jeder der Chips 50' bis 52' ist zum Ansteuern unterschiedlicher Typen von elektrischen Lasten ausgelegt, nämlich beispielhaft roter Dioden 62r, blauer Dioden 62b und grüner Dioden 62g. Dabei sind diejenigen Zweige, die zur Ansteuerung der roten Leuchtdioden 62r ausgelegt sind, mit einer ersten gemeinsamen Signalleitung 8r verbunden, während diejenigen Zweige, die zur Ansteuerung der blauen Dioden 62b ausgelegt sind, jeweils über verschiedene Chips hinweg mit einer zweiten gemeinsamen Signalleitung 8b verbunden sind. Diejenigen Zweige, die zur Ansteuerung der grünen Leuchtdioden 62g ausgelegt sind, sind mit einer dritten gemeinsamen Signalleitung 8g verbunden. Die roten, blauen und grünen Dioden 62r, 62b und 62g sind versorgungsspannungsseitig an je eine zugeordnete Versorgungsspannungsleitung, unterschiedlich für jeden Typ, zur Führung unterschiedlicher Versorgungsspannungen VDDB, VDDR, VDDG angeschlossen.

Dies dient dazu, wie beispielsweise in RGB-Anwendungen bei der Ansteuerung farbiger Displays vorteilhaft, gruppenweise unterschiedliche Typen von elektrischen Lasten zusammenzufassen und mit ebenso gruppierten Stromquellen anzusteuern, die pro Typ von elektrischer Last je eine gemeinsame Signalleitung 8r, 8b, 8g haben.

Figur 7 zeigt die Ausführung des Vergleichers 5 mit nachgeschaltetem Transistor 7 gemäß Figuren 1, 2 und 4 bis 6. Anstelle dieser Kombination von Vergleicher und Transistor kann in den Figuren 1, 2 und 4 bis 6 auch beispielsweise eine Anordnung nach Figur 8, 9 oder 10 eingeschaltet sein.

In Figur 8 zeichnet sich der als OTA (operational transconductance amplifier - Transkonduktanzverstärker) 64 ausgebildete Vergleicher mit nachgeschaltetem Stromspiegel 65, dessen Ausgangstransistor dem Transistor 7 von Figur 7 entspricht, insbesondere durch den geringen Chipflächenbedarf aus. Mit diesem Schaltkreis wird nur dann ein Senkenstrom an den Ausgang 66, also an die gemeinsame Signalleitung, abgegeben, wenn die Spannung am negativen Eingang 67 kleiner ist als diejenige am positiven Eingang 68. Dies ist genau das gewünschte Verhalten des Regelprinzips.

Figur 9 zeigt eine Weiterbildung der Schaltung von Figur 8, ebenfalls mit einem OTA 64 und einem Stromspiegel 65. Zu deren Kopplung miteinander sind jedoch zusätzliche Stromspiegel 69, 70, 71 vorgesehen, die zu einem verbesserten Verstärkungsfaktor und zu einer besseren Treiberfähigkeit für den Ausgangstransistor 72 führen. Zur Erhöhung der Verstärkung kann optional der Transistor 65 entfernt werden - wie auch in der Ausführungsform gemäß Figur 8.

Anstelle der Ausführung des Abgriffsknotens 4 zwischen der elektrischen Last 3 und der Stromquelle 1, wie beispielsweise in Figuren 1 und 2 gezeigt, kann der Spannungsabgriff auch am Steuereingang des Stromquellentransistors 36 vorgesehen sein, anstelle am Lastanschluss des Stromquellentransistors 36.

Die Schaltung nach Figur 10 ist somit auch eine Alternative zur Ausbildung der Stromquellen nach Figuren 2 und 4 bis 6. Das Abtasten der Spannung am Gate des Stromquellentransistors als Abgriffsknoten hat den Vorteil, dass die Gate-Spannung dieses Transistors überwacht wird und innerhalb eines vorgegebenen begrenzten Bereichs ist, nämlich begrenzt durch die Referenzspannung Vg am Eingang des Vergleichers 5. Dies ist insbesondere im Hinblick auf Fertigungsstreuungen der Stromquellentransistoren von Vorteil. Dabei ist zu beachten, dass die Eingänge des Vergleichers 5 ausgetauscht werden müssen. Alle Schaltungsanordnungen gemäß Fig. 7 bis 10 können wie gezeigt in Feldeffekttransistortechnologie, z. B. als MOSFETs, oder alternativ in Bipolartechnologie ausgeführt werden.

Das vorgeschlagene Prinzip ist insbesondere zur Ansteuerung von LED-Arrays, in RGB- oder Einzelfarben vorteilhaft. Beispielsweise kann das Prinzip in den folgenden Anwendungsgebieten eingesetzt werden, nämlich allgemeine Beleuchtung, Rückseitenbeleuchtung von Liquid Crystal Display, LCD-RGB-Bildschirmen und jede beliebige Beleuchtungsanwendung, in der mehrere Stränge, je Serienschaltungen von Leuchtdioden umfassend, verwendet werden.

### Bezugszeichenliste

- 1: Stromquelle
- 2,2': Mittel zum Anschließen einer elektrischen Last
- 3: elektrische Last
- 4: Abgriffsknoten
- 5: Vergleicher
- 6: Anschluss zum Zuführen einer Referenzschwelle
- 7: Transistor
- 8r: gemeinsame Signalleitung
- 8b: gemeinsame Signalleitung
- 8g: gemeinsame Signalleitung
- 9: Bezugspotenzialanschluss
- 10: Gleichspannungsregler
- 11: Eingang
- 12: Ausgang
- 13: elektrische Last
- 14: Abgriffsknoten
- 15: Vergleicher
- 16: Referenzeingang
- 17: Transistor
- 20: Stromquelle
- 21: Stromquelle
- 22: Mittel zum Anschließen einer elektrischen Last
- 23: elektrische Last
- 24: Abgriffsknoten
- 25: Vergleicher
- 26: Eingang zum Zuführen einer Referenzschwelle
- 27: Transistor
- 30: Diode
- 31: Diode
- 32: Diode
- 33: Diode
- 34: Diode
- 35: Diode
- 36: Stromquellentransistor
- 37: Widerstand
- 38: Differenzverstärker
- 39: Gleichspannungsregler
- 40: Eingang
- 41: Bezugspotenzialanschluss
- 42: Ausgang
- 43: Eingang
- 44: Widerstand
- 45: Kapazität
- 46: Widerstand
- 47: Widerstand
- 48: Widerstand
- 49: Spannungsteiler
- 50: Chip
- 51: Chip
- 52: Chip
- 53: Minimum-Auswahlblock
- 54: Minimum-Auswahlblock
- 55: Minimum-Auswahlblock
- 56: Vergleicher
- 57: Vergleicher
- 58: Vergleicher
- 59: Transistor
- 60: Transistor
- 61: Transistor
- 62r: rote LED
- 62b: blaue LED
- 62g: grüne LED
- 64: OTA
- 65: Stromspiegel
- 66: Ausgang
- 67: Eingang
- 68: Eingang
- 69: Stromspiegel
- 70: Stromspiegel
- 71: Stromspiegel
- 72: Transistor

## Patentansprüche

1. Stromquellenanordnung, aufweisend
- eine Stromquelle (1),
- ein Mittel (2) zum Anschließen einer elektrischen Last (3), das mit der Stromquelle (1) verbunden ist,
- einen Spannungsabgriffsknoten (4) gekoppelt mit dem Mittel (2) zum Anschließen einer elektrischen Last,
- einen Vergleicher (5) mit einem ersten Eingang, der mit dem Spannungsabgriffsknoten (4) verbunden ist, und mit einem zweiten Eingang eingerichtet zum Zuführen einer Referenzschwelle (Vc),
- einen Transistor (7), der steuerseitig mit einem Ausgang des Vergleichers (5) und der lastseitig mit einer Signalleitung (8) verbunden ist,
- einen Gleichspannungsregler (10) mit einem Eingang (11) zum Zuführen einer Eingangsspannung, mit einem Ausgang (12), der mit einem zweiten Mittel (2') zum Anschließen der elektrischen Last verbunden ist, und mit einem Rückführungseingang, der mit der Signalleitung (8) verbunden ist.

2. Stromquellenanordnung nach Anspruch 1,
**gekennzeichnet durch**
- zumindest eine weitere Stromquelle (20),
- zumindest ein weiteres Mittel zum Anschließen einer elektrischen Last (13), das mit der zumindest einen weiteren Stromquelle (20) verbunden ist,
- zumindest einen weiteren Spannungsabgriffsknoten (14) gekoppelt mit dem zumindest einen weiteren Mittel zum Anschließen einer elektrischen Last (13),
- zumindest einen weiteren Vergleicher (15) mit einem ersten Eingang, der mit dem zumindest einen weiteren Spannungsabgriffsknoten (14) verbunden ist, und mit einem zweiten Eingang eingerichtet zum Zuführen zumindest einer weiteren Referenzschwelle,
- zumindest einen weiteren Transistor (17), der steuerseitig mit einem Ausgang des zumindest einen weiteren Vergleichers (15) und der lastseitig mit der als gemeinsame Signalleitung ausgebildeten Signalleitung (8) verbunden ist.

3. Stromquellenanordnung nach Anspruch 2,
**dadurch gekennzeichnet, dass**
die Referenzschwelle und die weitere Referenzschwelle gleich sind.

4. Stromquellenanordnüng nach einem der Ansprüche 1 bis 3,
**dadurch gekennzeichnet, dass**
die elektrische Last zumindest eine Leuchtdiode (30) umfasst.

5. Stromquellenanordnung nach einem der Ansprüche 1 bis 3,
**dadurch gekennzeichnet, dass**
die elektrische Last eine Serienschaltung mehrere Leuchtdioden (30, 31) umfasst.

6. Stromquellenanordnung nach einem der Ansprüche 1 bis 5,
**dadurch gekennzeichnet, dass**
ein Mittel (53) zum Durchschalten einer geringeren von mindestens zwei Eingangsspannungen zwischen mindestens zwei mit je einer zugeordneten Stromquelle und je einem zugeordneten Mittel zum Anschließen einer elektrischen Last gekoppelten Spannungsabgriffsknoten und den ersten Eingang des Vergleichers (56) geschaltet ist.

7. Stromquellenanordnung nach einem der Ansprüche 1 bis 6,
**dadurch gekennzeichnet, dass**
für unterschiedliche Typen elektrischer Lasten (62, 63) je eine gemeinsame Signalleitung (8, 9) vorgesehen ist.

8. Stromquellenanordnung nach einem der Ansprüche 1 bis 7,
**dadurch gekennzeichnet, dass**
die Stromquelle einen Stromquellentransistor (36) umfasst.

9. Stromquellenanordnung nach Anspruch 8,
**dadurch gekennzeichnet, dass**
der Spannungsabgriffsknoten dadurch mit dem Mittel zum Anschließen einer elektrischen Last gekoppelt ist, dass der Spannungsabgriffsknoten an einem Steueranschluss des Stromquellentransistors (36) gebildet ist, wobei die gesteuerte Strecke des Stromquellentransistors (36) in einem gemeinsamen Strompfad mit dem Mittel (2) zum Anschließen der elektrischen Last gebildet ist.

10. Stromquellenanordnung nach Anspruch 8 oder 9,
**dadurch gekennzeichnet, dass**
- der Stromquellentransistor (36) mit seiner gesteuerten Strecke zwischen das Mittel (2) zum Anschließen der elektrischen Last und einen gegen einen Bezugspotentialanschluss geschalteten Widerstand (37) geschaltet ist,
- ein Differenzverstärker (38) mit seinem Ausgang an den Steuereingang des Stromquellentransistors (36) angeschlossen ist,
- ein erster Eingang des Differenzverstärkers (38) zum Zuführen einer Bezugsspannung ausgebildet ist,
- ein zweiter Eingang des Differenzverstärkers (38) mit dem bezugspotentialseitigen Anschluss der gesteuerten Strecke des Stromquellentransistors (36) verbunden ist.

11. Stromquellenanordnung nach einem der Ansprüche 1 bis 10,
**dadurch gekennzeichnet, dass**
der Vergleicher (5) einen Verstärker (64) mit endlicher Verstärkung umfasst.

12. Stromquellenanordnung nach Anspruch 11,
**dadurch gekennzeichnet, dass**
der Vergleicher (5) einen Stromspiegel (65) umfasst, dessen Eingangstransistor mit einem Ausgang des Verstärkers (64) verbunden ist, wobei der Transistor der Stromquellenanordnung, der lastseitig mit der Signalleitung (8) verbunden ist, der Ausgangstransistor des Stromspiegels (65) ist.

13. Stromquellenanordnung nach Anspruch 11 oder 12,
**dadurch gekennzeichnet, dass**
der Ausgang des Operationsverstärkers ein unsymmetrischer Ausgang ist, und dass Stromspiegel (69, 70, 71) vorgesehen sind, die eine differentielle Stufe (64) des Operationsverstärkers mit dem unsymmetrischen Ausgang verbinden.

14. Stromquellenanordnung nach einem der Ansprüche 1 bis 13,
**dadurch gekennzeichnet**, das
eine elektrische Last (3) an die Mittel (2,2') zum Anschließen der elektrischen Last angeschlossen ist.

15. Stromquellenanordnung nach einem der Ansprüche 1 bis 14,
**dadurch gekennzeichnet, dass**
die Stromquellenanordnung in Halbleiter-Schaltungstechnik monolithisch integriert ist.

16. Verwendung einer oder mehrerer Stromquellenanordnungen nach einem der Ansprüche 1 bis 15
zur Stromversorgung matrixförmig angeordneter Leuchtdioden (62, 63) in einer Anzeigeeinrichtung.

17. Verwendung je zumindest einer Stromquellenanordnung nach einem der Ansprüche 1 bis 15
zur Stromversorgung von Leuchtdioden (62r, 62b, 62g) je eines Farbtyps in einer Anzeigeeinrichtung.

18. Verfahren zum Betreiben einer elektrischen Last, **gekennzeichnet durch** folgende Schritte:
- Bereitstellen eines Versorgungsstroms für die elektrische Last (3) mit einer Stromquelle (1),
- Abgreifen einer über der elektrischen Last (3) und/oder der Stromquelle (1) abfallenden oder einer davon abgeleiteten Spannung,
- Vergleichen der so ermittelten Spannung mit einer Referenzschwelle (Vc),
- Ansteuern einer Signalleitung (8) mittels eines Transistors (7) in Abhängigkeit des Vergleichs,
- Bereitstellen einer Versorgungsspannung (VDD) für die elektrische Last (3) in Abhängigkeit einer Eingangsspannung und eines Signals auf der Signalleitung (8).

19. Verfahren nach Anspruch 18,
**gekennzeichnet durch** folgende Schritte:
- Bereitstellen eines weiteren Versorgungsstroms für eine weitere elektrische Last (13) mit einer weiteren Stromquelle (20),
- Abgreifen einer über der weiteren elektrischen Last (13) und/oder der weiteren Stromquelle (20) abfallenden oder einer davon abgeleiteten Spannung,
- Vergleichen der so ermittelten Spannung mit einer weiteren Referenzschwelle,
- Ansteuern der als gemeinsame Signalleitung ausgeführten Signalleitung (8) mittels eines weiteren Transistors (17) in Abhängigkeit des Vergleichs,
- Bereitstellen der Versorgungsspannung (VDD) für die elektrische Last (3) und die weitere elektrische Last (13) in Abhängigkeit der Eingangsspannung und des Signals auf der gemeinsamen Signalleitung (8).

## Claims

1. Current source arrangement, comprising
- a current source (1),
- a means (2) for the connection of an electrical load (3), said means being connected to the current source (1),
- a voltage tapping node (4) coupled to the means (2) for the connection of an electrical load,
- a comparator (5) having a first input, which is connected to the voltage tapping node (4), and having a second input set up for feeding in a reference threshold (Vc),
- a transistor (7) connected to an output of the comparator (5) on the control side and to a signal line (8) on the load side,
- a DC voltage regulator (10) having an input (11) for feeding in an input voltage, having an output (12), which is connected to a second means (2') for the connection of the electrical load, and having a feedback input, which is connected to the signal line (8).

2. Current source arrangement according to Claim 1,
**characterized by**
- at least one further current source (20),
- at least one further means for the connection of an electrical load (13), said means being connected to the at least one further current source (20),
- at least one further voltage tapping node (14) coupled to the at least one further means for the connection of an electrical load (13),
- at least one further comparator (15) having a first input, which is connected to the at least one further voltage tapping node (14), and having a second input set up for feeding in at least one further reference threshold,
- at least one further transistor (17) connected to an output of the at least one further comparator (15) on the control side and to the signal line (8), formed as a common signal line, on the load side.

3. Current source arrangement according to Claim 2,
**characterized in that**
the reference threshold and the further reference threshold are identical.

4. Current source arrangement according to one of Claims 1 to 3,
**characterized in that**
the electrical load comprises at least one light-emitting diode (30).

5. Current source arrangement according to one of Claims 1 to 3,
**characterized in that**
the electrical load comprises a series circuit of a plurality of light-emitting diodes (30, 31).

6. Current source arrangement according to one of Claims 1 to 5,
**characterized in that**
a means (53) for switching through a smaller one of at least two input voltages is connected between at least two voltage tapping nodes coupled to a respective assigned current source and to a respective assigned means for the connection of an electrical load and the first input of the comparator (56).

7. Current source arrangement according to one of Claims 1 to 6,
**characterized in that**
a respective common signal line (8, 9) is provided for different types of electrical loads (62, 63).

8. Current source arrangement according to one of Claims 1 to 7,
**characterized in that**
the current source comprises a current source transistor (36).

9. Current source arrangement according to Claim 8,
**characterized in that**
the voltage tapping node is coupled to the means for the connection of an electrical load by virtue of the fact that the voltage tapping node is formed at a control terminal of the current source transistor (36), the controlled path of the current source transistor (36) being formed in a common current path with the means (2) for the connection of the electrical load.

10. Current source arrangement according to Claim 8 or 9,
**characterized in that**
- the current source transistor (36) is connected with its controlled path between the means (2) for the connection of the electrical load and a resistor (37) connected with respect to a reference potential terminal,
- a differential amplifier (38) is connected by its output to the control input of the current source transistor (36),
- a first input of the differential amplifier (38) is designed for feeding in a reference voltage,
- a second input of the differential amplifier (38) is connected to the reference-potential-side terminal of the controlled path of the current source transistor (36).

11. Current source arrangement according to one of Claims 1 to 10,
**characterized in that**
the comparator (5) comprises an amplifier (64) having a finite gain.

12. Current source arrangement according to Claim 11,
**characterized in that**
the comparator (5) comprises a current mirror (65), the input transistor of which is connected to an output of the amplifier (64), the transistor of the current source arrangement that is connected to the signal line (8) on the load side being the output transistor of the current mirror (65).

13. Current source arrangement according to Claim 11 or 12,
**characterized in that**
the output of the operational amplifier is an asymmetrical output, and **in that** current mirrors (69, 70, 71) are provided which connect a differential stage (64) of the operational amplifier to the asymmetrical output.

14. Current source arrangement according to one of Claims 1 to 13,
**characterized in that**
an electrical load (3) is connected to the means (2, 2') for the connection of the electrical load.

15. Current source arrangement according to one of Claims 1 to 14,
**characterized in that**
the current source arrangement is monolithically integrated using semiconductor circuit technology.

16. Use of one or more current source arrangements according to one of Claims 1 to 15
for the current supply of light-emitting diodes (62, 63) arranged in matrix form in a display device.

17. Use of respectively at least one current source arrangement according to one of Claims 1 to 15
for the current supply of light-emitting diodes (62r, 62b, 62g) of a respective colour type in a display device.

18. Method for operating an electrical load, **characterized by** the following steps:
- providing a supply current for the electrical load (3) by means of a current source (1),
- tapping of a voltage dropped across the electrical load (3) and/or the current source (1) or a voltage derived therefrom,
- comparing the voltage thus determined with a reference threshold (Vc),
- driving a signal line (8) by means of a transistor (7) in a manner dependent on the comparison,
- providing a supply voltage (VDD) for the electrical load (3) in a manner dependent on an input voltage and a signal on the signal line (8).

19. Method according to Claim 18,
**characterized by** the following steps:
- providing a further supply current for a further electrical load (13) by means of a further current source (20),
- tapping off a voltage dropped across the further electrical load (13) and/or the further current source (20) or a voltage derived therefrom,
- comparing the voltage thus determined with a further reference threshold,
- driving the signal line (8), embodied as a common signal line, by means of a further transistor (17) in a manner dependent on the comparison,
- providing the supply voltage (VDD) for the electrical load (3) and the further electrical load (13) in a manner dependent on the input voltage and the signal on the common signal line (8).

## Revendications

1. Système de source de courant comprenant
- une source (1) de courant,
- un moyen (2) de raccordement d'une charge (3) électrique,qui est relié à la source (1) de courant,
- un noeud (4) de prélèvement de tension couplé au moyen (2) de raccordement d'une charge électrique,
- un comparateur (5) ayant une première entrée qui est reliée au noeud (4) de prélèvement de tension et une deuxième entrée conçue pour amener un seuil (Vc) de référence,
- un transistor (7) qui est relié du côté commande, à une sortie du comparateur (5) et qui est relié, du côté charge, à une ligne (8) de signal,
- un régulateur (10) de tension continue, ayant une entrée (11) d'amenée d'une tension d'entrée, une sortie (12) qui est reliée à un deuxième moyen (2') de raccordement de la charge électrique et une entrée de retour qui est reliée à la ligne (8) de signal.

2. Système de source de courant suivant la revendication 1,
**caractérisé par**
- au moins une autre source (20) de courant,
- au moins un autre moyen de raccordement d'une charge (13) électrique, qui est relié à la au moins une autre source (20) de courant,
- au moins un autre noeud (14) de prélèvement de tension couplé au au moins un autre moyen de raccordement d'une charge (13) électrique,
- au moins un autre comparateur (15) ayant une première entrée qui est reliée au au moins un autre noeud (14) de prélèvement de tension, et une deuxième entrée conçue pour amener au moins un autre seuil de référence,
- au moins un autre transistor (17) qui est relié, du côté commande, à une sortie du au moins un autre comparateur (15) et qui est relié, du côté charge, à la ligne (8) de signal constituée en ligne de signal commune.

3. Système de source de courant suivant la revendication 2,
**caractérisé en ce que**
le seuil de référence et l'autre seuil de référence sont égaux.

4. Système de source de courant suivant l'une des revendications 1 à 3,
**caractérisé en ce que**
la charge électrique comprend au moins une diode (30) luminense.

5. Système de source de courant suivant l'une des revendications 1 à 3,
**caractérisé en ce que**
la charge électrique comprend un circuit série de plusieurs diodes (30, 31) luminenses.

6. Système de source de courant suivant l'une des revendications 1 à 5,
**caractérisé en ce que**
il est monté un moyen (53) pour appliquer une plus basse d'au moins deux tensions d'entrée entre au moins deux noeuds de prélèvement de tension couplés à respectivement une source de courant associée et à respectivement un moyen associé de raccordement d'une charge électrique et la première entrée du comparateur (56).

7. Système de source de courant suivant l'une des revendications 1 à 6,
**caractérisé en ce que**
il est prévu une limite (8, 9) de signal commune pour des types différents de charges (62, 63) électriques.

8. Système de source de courant suivant l'une des revendications 1 à 7,
**caractérisé en ce que**
la source de courant comprend un transistor (36) de source de courant.

9. Système de source de courant suivant la revendication 8,
**caractérisé en ce que**
le noeud de prélèvement de tension est couplé au moyen de raccordement d'une charge électrique par le fait que le noeud de prélèvement de tension est formé sur une borne de commande du transistor (36) de source de courant, la section commandée du transistor (36) de source de courant étant formée suivant un trajet de courant commun avec le moyen (2) de raccordement de la charge électrique.

10. Système de source de courant suivant la revendication 8 ou 9,
**caractérisé en ce que**
- le transistor (36) de source de courant est monté par sa section commandée entre le moyen (2) de raccordement de la charge électrique et une résistance (37) montée sur une borne de potentiel de référence,
- un amplificateur (38) différentiel est relié par sa sortie à l'entrée de commande du transistor (36) de source de courant,
- une première entrée de l'amplificateur (38) différentiel est constituée pour amener une tension de référence,
- une deuxième entrée de l'amplificateur (38) différentiel est reliée à la borne côté potentiel de référence de la section commandée du transistor (36) de source de courant.

11. Système de source de courant suivant l'une des revendications 1 à 10,
**caractérisé en ce que**
le comparateur (5) comprend un amplificateur (64) ayant une amplification finie.

12. Système de source de courant suivant la revendication 11,
**caractérisé en ce que**
le comparateur (5) comprend un miroir (65) de courant, dont le transistor d'entrée est relié à une sortie de l'amplificateur (64), le transistor du système de source de courant, qui est relié du côté charge à la ligne (8) de signal, étant le transistor de sortie du miroir (65) de courant.

13. Système de source de courant suivant la revendication 11 ou 12,
**caractérisé en ce que**
la sortie de l'amplificateur opérationnel est une sortie dissymétrique, et **en ce qu'**il est prévu des miroirs (69, 70, 71) de courant qui relient un étage (64) différentiel de l'amplificateur opérationnel à la sortie dissymétrique.

14. Système de source de courant suivant l'une des revendications 1 à 13,
**caractérisé en ce que**
une charge (3) électrique est raccordée aux moyens (2, 2') de raccordement de la charge électrique.

15. Système de source de courant suivant l'une des revendications 1 à 14,
**caractérisé en ce que**
le système de source de courant est intégré monolithiquement dans une technique de circuit à semiconducteur.

16. Utilisation d'un système de source de courant ou de plusieurs systèmes de sources de courant suivant l'une des revendications 1 à 15,
pour alimenter en courant des diodes (62, 63) luminenses disposées sous forme de matrices d'un dispositif d'affichage.

17. Utilisation de respectivement au moins un système de source de courant suivant l'une des revendications 1 à 15,
pour l'alimentation en courant de diodes (62r, 62b, 62g) luminenses de respectivement un type de couleur dans un dispositif d'affichage.

18. Procédé pour faire fonctionner une charge électrique, **caractérisé par** les stades suivants dans lesquels :
- on se procure un courant d'alimentation de la charge (3) électrique par une source (1) de courant,
- on prélève une tension chutant aux bornes de la charge (3) électrique et/ou de la source (1) de courant ou une tension qui en dérive,
- on compare la tension ainsi déterminée à un seuil (Vc) de référence,
- on commande une ligne (8) de signal au moyen d'un transistor (7) en fonction de la comparaison,
- on se procure une tension (VDD) d'alimentation de la charge (3) électrique en fonction d'une tension d'entrée et d'un signal sur la ligne (8) de signal.

19. Procédé suivant la revendication 18,
**caractérisé par** les stades suivants dans lesquels :
- on se procure un autre courant d'alimentation d'une autre charge (13) électrique par une autre source (20) de courant,
- on prélève une tension chutant aux bornes de l'autre charge (13) électrique et/ou de l'autre source (20) de courant ou qui en dérive,
- on compare la tension ainsi déterminée à un autre seuil de référence,
- on commande la ligne (8) de signal réalisée en tant que ligne de signal commune au moyen d'un autre transistor (17) en fonction de la comparaison,
- on se procure la tension (VDD) d'alimentation de la charge (3) électrique et de l'autre charge (13) électrique en fonction de la tension d'entrée et du signal sur la ligne (8) de signal commune.
